# FASCICULE DE BREVET EUROPEEN

(11) **EP 3 140 830 B1**
(45) Date de publication et mention de la délivrance du brevet: **02.01.2019**
(21) Numéro de dépôt: 15723450.1
(22) Date de dépôt: 05.05.2015
(51) Int. Cl.: G10F 1/06, A63H 5/00

(54) **BOÎTE À MUSIQUE AVEC ANIMATION VISUELLE**
SPIELDOSE MIT VISUELLER ANIMATION
MUSIC BOX WITH VISUAL ANIMATION

(30) Priorité: 06.05.2014 CH 677142014
(43) Date de publication de la demande: 15.03.2017
(73) Titulaire: Reuge SA, 1450 Sainte-Croix (CH)
(72) Inventeur: Junod, François, 1450 Sainte-Croix (CH)
(74) Mandataire: Cronin, Brian Harold John
(86) Numéro de dépôt international: PCT/EP2015/059827
(87) Numéro de publication internationale: WO 2015/169792

(56) Documents cités:
- CH-A- 287 253
- CH-A- 352 221
- CH-A2- 704 425
- DE-U1- 8 907 416
- GB-A- 2 239 730

## Description

### Domaine technique

La présente invention concerne une boîte à musique avec animation visuelle.

### Etat de la technique

On connaît dans l'état de la technique des boîtes à musique qui produisent de la musique lorsqu'une manivelle est tournée ou qu'un ressort est tendu au moyen d'une clé. Des boîtes à musique à cylindre sont produites depuis la fin du 18^{ème} siècle dans un but ludique ou décoratif. Ces boîtes à musique comportent un cylindre muni de pointes qui soulèvent et relâchent, dans un ordre bien défini, les lames parfaitement accordées d'un peigne métallique. La vibration des lames de différentes longueurs produit les différentes notes d'un morceau défini par la position des pointes sur le cylindre. Certaines boîtes à musique évoluées permettent de changer de morceau en décalant légèrement le cylindre afin de présenter une autre série de pointes. Dans d'autres boîtes à musique, le cylindre est remplacé par un disque ou plateau.

La boîte à musique peut constituer un objet en soi, par exemple intégré dans une boîte en ébénisterie, ou être intégrée à un autre objet, par exemple une pendule, une tabatière, etc. Dans un souci de simplification on emploiera dans la présente demande l'expression « boîte à musique » même lorsque ce mécanisme est intégré dans un objet remplissant une autre fonction.

Afin d'animer ces boîtes à musique, il est connu de les équiper d'une animation visuelle, par exemple une danseuse qui tourne avec une vitesse liée à celle du cylindre, un oiseau chanteur, etc. La vitesse de déplacement de l'animation est cependant indépendante du rythme de la musique qui est déterminé par la position des pointes sur le cylindre ou plateau.

Le document DE8907416U décrit une boîte à musique comportant des lames vibrantes et un dispositif d'animation visuelle actionné par lesdites lames vibrantes.

Le document GB2239730 décrit une boîte à musique pneumatique comportant un dispositif d'animation visuelle, ce dispositif comprenant des projectiles actionnés par l'air.

### Bref résumé de l'invention

Un but de la présente invention est donc de proposer une boîte à musique munie d'une animation visuelle différente des animations connues.

Un autre but est de proposer une boîte à musique munie d'une animation visuelle dépendant de l'air musical qui est joué.

Selon l'invention, ces buts sont atteints notamment au moyen d'une boîte à musique comportant :
un peigne avec une pluralité de lames vibrantes de différentes longueurs de manière à produire des sons audibles de différentes fréquences lorsque les lames vibrantes sont mises en vibration ;
un plateau ou un cylindre muni de pointes de manière à mettre alternativement en vibration les différentes lames lorsque le disque ou cylindre est mis en rotation ;
et un dispositif d'animation visuelle actionné par lesdites lames, ledit dispositif d'animation visuelle comportant une pluralité de projectiles agencés pour être actionnés par lesdites lames vibrantes de manière à être projetés par le déplacement des lames.

L'avantage est de produire une animation dépendant de la position des pointes sur le disque ou cylindre, et donc dépendant de l'air joué.

Le rythme de la mélodie peut par exemple déterminer les temps de déplacement de différentes parties du dispositif d'animation.

La succession des notes jouées peut par exemple déterminer quels composants du dispositif d'animation se déplacent selon quelle succession, ce qui permet de visualiser les notes jouées.

Un projectile peut être associé à chaque lame.

Les projectiles peuvent être constitués par des balles, par exemple des billes.

Un élément de rétention peut être associé à chaque projectile de manière à assurer que le projectile retombe sur une lame.

L'élément de rétention peut être constitué par un tube associé à chaque projectile pour assurer qu'un projectile dans le tube retombe sur la lame qui l'a projeté.

Le nombre de tubes peut être égal au nombre de lames.

Les tubes peuvent être au moins partiellement transparents afin de voir les projectiles, au moins pendant une partie de leur trajectoire lorsqu'ils sont projetés.

Les tubes peuvent être évasés vers le haut, de manière à minimiser le risque de contact entre le tube et le projectile vers le haut de la trajectoire, tout en garantissant que le projectile retombe à l'endroit prévu.

Les tubes peuvent être disposés en ligne.

Les tubes peuvent être disposés en quinconce afin d'augmenter le diamètre de chaque tube et de chaque projectile dans les tubes.

Plusieurs tubes peuvent être réunis en un seul élément en plastique injecté.

Chaque tube peut être disposé selon une direction orientée vers le haut.

Chaque tube peut comporter une ouverture pour la mise en contact du projectile avec une lame vibrante correspondante.

Chaque tube peut comporter une retenue pour empêcher que le projectile ne sorte par le bas du tube lorsqu'il retombe.

Une tige peut être utilisée comme élément de rétention associé à chaque projectile. Cette tige peut être mise en rotation et/ou déformée lors du déplacement du projectile.

Un fil souple ou une tige rigide peut être utilisé comme élément de rétention associé à chaque projectile.

Les projectiles peuvent être réalisés par exemple en matière synthétique, en sagex, en métal, en verre, etc.

Une lame intermédiaire peut être associée à chaque lame vibrante pour amortir le sons émis.

Les projectiles peuvent retomber sur cette lame amortissante pour atténuer le bruit du projectile qui retombe.

Les projectiles peuvent être réalisés par exemple en pierre précieuse, par exemple en diamant, en pierre semi-précieuse, en céramique tel que le zirconium, en verre taillé, etc.

Les projectiles peuvent être réalisés dans un matériau plus mou et/ou à plus faible densité que le matériau des lames du peigne.

Les projectiles peuvent servir d'amortisseur pour amortir les vibrations des lames après que le projectile ne soit retombé.

### Brève description des figures

Des exemples de mise en oeuvre de l'invention sont indiqués dans la description illustrée par les figures annexées dans lesquelles :
- La figure 1 illustre une vue d'ensemble d'une boîte à musique selon un premier mode de réalisation de l'invention.
- La figure 2 illustre une vue d'ensemble d'une boîte à musique selon un sixième mode de réalisation de l'invention.
- La figure 3 illustre une vue d'ensemble d'une boîte à musique selon un deuxième mode de réalisation de l'invention.
- La figure 4 illustre une vue d'ensemble d'une boîte à musique selon un troisième mode de réalisation de l'invention.
- Les figures 5A et 5B illustre une vue en perspective, respectivement une vue de dessus, des lames d'une boîte à musique selon un quatrième mode de réalisation de l'invention.
- La figure 6 illustre une vue d'ensemble d'une boîte à musique selon un cinquième mode de réalisation de l'invention.
- La figure 7 illustre une vue d'ensemble d'une boîte à musique selon un sixième mode de réalisation de l'invention.
- La figure 8 illustre une vue d'ensemble d'une boîte à musique selon un septième mode de réalisation de l'invention.
- Les figures 9a à 9d illustrent la manière dont les lames d'un peigne sont mises en vibration par les pointes de cylindre.
- La figure 10 illustre en vue de côté un premier exemple de tubes pouvant être employés dans l'invention.
- La figure 11 illustre en vue de dessus un premier exemple de tubes pouvant être employés dans l'invention.
- La figure 12 illustre en vue de côté un deuxième exemple de tubes pouvant être employés dans l'invention.
- La figure 13 illustre une boîte à musique comportant une fenêtre de visualisation des tubes.

### Exemple(s) de mode de réalisation de l'invention

Une boîte à musique selon un premier mode de réalisation est illustrée en vue de côté sur la figure 1. Elle comporte un châssis 1 sur lequel un cylindre 2 est monté. Le cylindre 1 peut être mis en rotation au moyen d'un mécanisme non illustré, par exemple avec une manivelle, un barillet associé à un régulateur de vitesse, etc. La périphérie du cylindre 2 est munie de pointes 20 dont la disposition détermine le morceau joué par la boîte à musique. Ces pointes 20 permettent de mettre en vibration les lames 3 d'un peigne de manière à produire des notes musicales. Bien que la vue illustrée ne montre qu'une seule lame, on comprendra que le peigne comporte plusieurs lames dans un plan perpendiculaire à la page, la longueur des lames étant accordée de manière à correspondre à des notes musicales. Le peigne est fixé à la bonne hauteur en regard du cylindre 2 au moyen d'un socle 32 et de vis 32. Jusque-là, la boîte à musique est conventionnelle. Le cylindre pourrait aussi être remplacé par un plateau muni de pointes. Le cylindre pourrait être muni de plusieurs séries de pointes et d'un mécanisme permettant de le décaler selon une direction perpendiculaire à la page de manière à jouer différents airs selon la position. Le cylindre peut être remplaçable par un autre cylindre correspondant à un autre air.

La boîte à musique selon ce mode de réalisation de l'invention comporte en outre un ensemble de projectiles 5 destinés à être projetés vers le haut par les vibrations des lames 3. Les projectiles peuvent être par exemple des balles, y compris des billes, suffisamment légères pour être projetées à bonne hauteur. Des balles en matière synthétique, en métal, en verre, ou dans tout autre matériau, peuvent être utilisées à cet effet. Il est aussi possible d'employer des projectiles non sphériques, par exemple cylindriques.

Dans un mode de réalisation, les projectiles sont constitués par des pierres, par exemple des pierres précieuses telles que le diamant, semi-précieuses, ou des pierres synthétiques ou céramiques, par exemple en zirconium. Les pierres peuvent être taillées et/ou munies de facettes pour produire des effets d'irisation. Cette variante convient en particulier à des boîtes à musique de taille relativement importantes, capables de projeter des pierres à des hauteurs de quelques centimètres ou dizaines de centimètres. Elle peut aussi être appliquée à des boîtes à musique embarquées par exemple dans une montre-bracelet, pour déplacer des pierres sur une distance plus courte, par exemple directement sous le verre, parallèlement au verre et au cadran.

Un projectile peut être associé à chaque lame vibrante. Chaque projectile peut avoir une couleur ou un aspect différent. La masse des différents projectiles peut être différente, par exemple de manière à compenser les différences d'énergie cinétique transmises par les différentes lames de différentes longueurs.

La boîte à musique comporte en outre des moyens de rétention pour empêcher que les projectiles ne se perdent en étant projetés dans des directions indésirables. Dans ce mode de réalisation, les moyens de rétention sont constitués par des tubes 4, par exemple des tubes transparents, translucides ou partiellement transparents, dans lesquels les projectiles peuvent se déplacer. Un tube peut être associé à chaque lame 3 et à chaque projectile 5. Les tubes peuvent être fixés dans une boîte non représentée sur cette figure et qui contient le mécanisme. Une portion des tubes peut dépasser au-dessus de la boîte.

Les tubes comportent une ouverture à leur extrémité inférieure, de manière à permettre aux lames vibrantes de frapper les projectiles dans les tubes lorsque ces lames vibrent sous l'action des pointes 20. Une retenue 50, par exemple une retenue annulaire ou en segment annulaire, empêche les projectiles de quitter leur tubes par le bas. Une partie du projectile sort cependant sous le tube afin de pouvoir être frappée par la lame correspondante mise en vibration.

L'extrémité supérieure des tubes peut être fermée afin d'éviter la perte des projectiles lorsque la boîte est retournée ou secouée, ou ouverte afin d'éviter la compression d'air dans la partie supérieure du tube lorsque le projectile monte. Une retenue peut aussi être prévue dans la partie supérieure du tube pour empêcher les projectiles de quitter les tubes, sans pour autant obstruer complètement les tubes.

Il est possible de revêtir au moins une partie de la face supérieure de chaque lame vibrante 3 d'un tapis ou revêtement amortisseur pour réduire le choc avec le projectile qui retombe.

La figure 2 illustre une vue en perspective de la boîte à musique selon le premier mode de réalisation. On voit en particulier sur cette vue en perspective les différentes lames 3 du peigne 30, et les différents tubes 11 alignés au-dessus du peigne 30, avec un tube au-dessus de chaque lame.

La figure 3 illustre un autre mode de réalisation similaire à celui de la figure 1, mais dans lequel les projectiles 5 sont suspendus par des fils flexibles 6 tenus par exemple sur le couvercle de la boîte à musique. Les fils flexibles 6 remplacent les tubes 11 comme moyens de rétention pour empêcher la perte des projectiles, et se déforment lorsque le projectile accroché est frappé par la lame correspondante en vibration.

La figure 4 illustre un troisième mode de réalisation dans lequel chaque projectile 5 est percé d'un trou traversé par un fil rigide 7, par exemple un fil transparent, à la manière d'une perle sur le fil d'un collier. Un lanceur 8 à l'extrémité inférieure du fil 7 peut transmettre l'énergie cinétique reçue lors du choc de la lame au projectile 5 qui remonte alors le long du fil rigide. Cette solution évite l'usage du tube et permet de mieux voir les projectiles 5.

Les figures 5A et 5B illustrent un quatrième mode de réalisation dans lequel, de manière similaire au mode de réalisation de la figure 4, chaque projectile 5 est percé d'un trou traversé par un fil tendu 6, par exemple un fil transparent. Une lame intermédiaire amortissante 33 est montée au-dessus de chaque lame vibrante 3 ; elle comporte une portion 330 perpendiculaire en saillie à l'extrémité traversée par ce fil 6. La lame intermédiaire 33 est mise en vibration lorsque la lame vibrante 3 correspondante est actionnée. Le projectile 5 au repos est avantageusement posé sur la portion 330, et projeté en l'air par les vibrations communiquées à cette lame intermédiaire par la lame principale lorsque la lame principale 3 est actionnée par les pointes 20 du cylindre 2. Par rapport à la version de la figure 4, cette solution permet d'éviter l'emploi d'un lanceur 8 et d'un fil rigide, puisque les vibrations sont directement transmises au projectile 5 par la lame intermédiaire 33.

La lame 33 est avantageusement réalisée dans un matériau moins dur que la lame vibrante 3 en acier, ce qui permet d'éviter le bruit ou même le risque de bris du projectile 5 lorsqu'il retombe, notamment dans le cas d'un projectile précieux ou en verre par exemple. Cette lame 33 permet en outre d'amortir les vibrations de la lame principale 3, et de réduire ainsi la durée du son émis.

Par ailleurs, l'épaisseur des différentes lames intermédiaires 33 placées au-dessus des différentes lames vibrantes 3 peut être variable afin de compenser au moins partiellement la différence d'énergie transmise au projectile selon la longueur de la lame vibrante, et donc d'obtenir des hauteurs de projection sensiblement constantes quelle que soit la note jouée. Enfin, la lame intermédiaire 33 fonctionne aussi comme amortisseur pour amortir les vibrations de la lame vibrante, contrôler la durée pendant laquelle cette note est jouée, et réduire le risque de collision avec la pointe 20 suivante.

Il est aussi possible de revêtir au moins une partie de la face supérieure de chaque lame amortissante 33 d'un tapis ou revêtement amortisseur pour réduire le choc avec le projectile qui retombe.

La figure 6 illustre un cinquième mode de réalisation dans lequel les projectiles 5 sont montés à la première extrémité d'une tige 9 dont l'autre extrémité peut pivoter autour d'un axe horizontal 90, à la manière d'un marteau de piano. Les vibrations de la lame sont transmises au projectile 5 qui pivote alors avec la tige autour de l'axe 90. Le diamètre des tiges est de préférence réduit afin de les alléger et d'augmenter la hauteur maximale atteinte par le projectile. Comme des tiges fines risquent d'être flexibles, il est possible de prévoir un support non représenté entre l'axe horizontal 90 et le projectile sur lequel les tiges viennent se reposer dans une position horizontale lorsqu'elles ne sont pas projetées. Le support peut aussi servir de guide pour les tiges, et être muni à cet effet de fentes de guidage verticales pour guider les tiges 9 lors de leur rotation ; au repos, chaque tige vient s'insérer dans une fente qui assure un positionnement précis au-dessus de la lame correspondante.

La figure 7 illustre un sixième mode de réalisation dans lequel les projectiles 5 sont retenus dans des tubes 11 évasés vers le haut en entonnoir. Cette solution permet d'expédier les projectiles selon une direction non strictement verticale, sans pour autant risquer un choc entre le projectile et les parois du tube correspondant avant que le projectile ne retombe. Le haut de l'ouvert peut être ouvert, ou fermé par un couvercle transparent pour voir les projectiles depuis le haut.

Il est aussi possible de prévoir un seul tube droit ou en entonnoir que se partagent les différents projectiles. Le risque existe alors que les projectiles ne retombent pas sur la lame qui les a projeté en l'air, mais ce mode de réalisation permet cependant de rapprocher les lames et d'éviter les parois internes qui, même transparentes, nuisent à la visibilité des projectiles.

Il est aussi possible de prévoir un ou plusieurs paniers ou autre réceptacles au sommet du ou des tubes, afin de loger les projectiles avant que l'utilisateur ne décide de les faire retomber par exemple en retournant ou en secouant le ou les réceptacles. Ce mode de réalisation est par exemple adapté à des projectiles décoratifs ou précieux qui peuvent ainsi être admirés plus facilement dans leur réceptacle. Dans un mode de réalisation, chaque projectile peut atterrir dans plusieurs réceptacles possibles, par exemple plusieurs logements dans un plateau horizontal ou incliné ; la boîte à musique peut alors constituer un jeu de loterie ou d'habilité, et générer des nombres correspondant aux numéros des réceptacles où atterrissent les projectiles. Il est aussi possible de prévoir un jeu dans lequel les projectiles doivent passer par un petit trou dans une plaque ; le but est alors de réussir à faire passer le plus de projectiles par cette ouverture dans un temps donné.

La figure 8 illustre un septième mode de réalisation dans lequel, comme sur la variante des figures 5A et 5B, une lame intermédiaire 33 est prévue entre le bas de chaque tube 4 et la lame vibrante correspondante 3. La lame intermédiaire 33 est mise en vibration lorsque la lame vibrante 3 correspondante est actionnée, au travers d'un marteau 34 prévu sous la lame intermédiaire 33 ou sur la lame vibrante 3. Le projectile 5 au repos est avantageusement posé sur cette lame intermédiaire 33, et projeté en l'air par les vibrations communiquées à cette lame intermédiaire par la lame principale.

Comme dans la variante de la figure 5, la lame intermédiaire 33 est amortissante et avantageusement réalisée dans un matériau moins dur que la lame vibrante 3 en acier, et éventuellement revêtue d'un matériau amortisseur.

Les figures 9A à 9D illustrent la manière dont une lame 3 est mise en vibration par une pointe 20 du cylindre 2. Le projectile 5 est propulsé vers le haut lorsque la lame vibre pour la première fois vers le haut, dans la position de la figure 9D.

Les différents tubes 11 servant à retenir les projectiles au-dessus de chaque lame respective du peigne peuvent être rassemblés en une seule pièce, par exemple en soudant ou collant différents tubes, ou en injectant plusieurs tubes en plastique côte-à-côte de la manière illustrée sur les figures 10 et 11. Comme illustré avec le mode de réalisation avantageux de la figure 12, les tubes peuvent être disposés sur plusieurs rangées, par exemple sur deux rangées, par exemple en quinconce. Cette disposition permet d'augmenter le diamètre des tubes et donc celui des projectiles, pour les rendre plus visibles.

Le diamètre des tubes et des projectiles dépend de la taille de la boîte à musique ; les projectiles doivent être suffisamment petits pour réduire leur masse, mais suffisamment grands pour être visibles. Des tests concluants ont été effectués avec des billes d'un diamètre compris entre 1.5 et 4 millimètres, pouvant collaborer avec les lames d'un peigne espacées par un pas entre 1 et 5 millimètres.

Le mécanisme de boîte à musique décrit ci-dessus peut être placé dans une boîte ou dans un autre objet, par exemple une pendule, une tabatière, etc. Sur la variante de la figure 13, cette boîte 10 comporte une fenêtre 14 qui cache le peigne et le cylindre, mais permet de voir les tubes et donc de visualiser depuis l'extérieur de la boîte le déplacement des projectiles. Le dispositif apparaît alors comme un équaliseur, dans lequel les projectiles correspondant aux notes fréquemment jouées sont souvent en l'air.

Le mécanisme de boîte à musique décrit ci-dessus peut être placé dans une boîte de montre, afin de déplacer des pierres ou d'autres projectiles sous le verre, par exemple selon une direction parallèle au verre. La direction de déplacement est dans ce cas non nécessairement verticale, ce qui permet le déplacement de pierres relativement lourdes avec des lames nécessairement réduites, au moins sur les faibles distances nécessaires. Les pierres peuvent être ramenées sur les lames soit grâce à la gravité, en positionnant la montre en position verticale, ou par des moyens de rappel adaptés, par exemple des moyens élastiques.

## Revendications

1. Boîte à musique comportant :
un peigne (30) avec une pluralité de lames vibrantes (3) de différentes longueurs de manière à produire des sons audibles de différentes fréquences lorsque les lames vibrantes sont mises en vibration ;
un plateau ou un cylindre (2) muni de pointes (20) de manière à mettre alternativement en vibration les différentes lames vibrantes (3) lorsque le plateau ou cylindre est mis en rotation ;
un dispositif d'animation visuelle (4,5) actionné par lesdites lames vibrantes (3) ;
**caractérisée en ce que** ledit dispositif d'animation visuelle comporte une pluralité de projectiles (5) agencés pour être actionnés par lesdites lames vibrantes (3) de manière à être projetés par le déplacement des lames.

2. Boîte à musique selon la revendication 1, un projectile (5) étant associé à chaque lame vibrante (3).

3. Boîte à musique selon l'une des revendications 1 à 2, agencé de manière à ce que lesdites lames vibrantes projettent lesdits projectiles (5) vers le haut, et à permettre auxdits projectiles (5) de retomber sous l'effet de la gravité.

4. Boîte à musique selon l'une des revendications 1 à 3, un élément de rétention (6, 7, 9, 11) étant associé à chaque projectile (5) de manière à assurer que ledit projectile retombe sur une lame.

5. Boîte à musique selon la revendication 4, comprenant un tube (11) comme élément de rétention associé à chaque projectile (5) pour assurer que ledit projectile retombe sur la lame vibrante (3) qui l'a projeté.

6. Boîte à musique selon la revendication 5, comportant un nombre de tubes (11) égal au nombre de lames vibrantes (3).

7. Boîte à musique selon l'une des revendications 5 à 6, lesdits tubes (11) étant au moins partiellement transparents.

8. Boîte à musique selon l'une des revendications 5 à 7, lesdits tubes (11) étant évasés vers le haut.

9. Boîte à musique selon l'une des revendications 5 à 8, lesdits tubes (11) étant disposés en quinconce.

10. Boîte à musique selon l'une des revendications 5 à 9, comportant une pluralité de dits tubes (11) formant un seul élément en plastique injecté.

11. Boîte à musique selon l'une des revendications 5 à 10, chaque tube (11) étant orienté vers le haut et comportant une retenue pour empêcher que le projectile (5) ne sorte par le bas du tube.

12. Boîte à musique selon la revendication 4, comprenant une tige (7, 9) comme élément de rétention associé à chaque projectile, ladite tige étant mise en rotation et/ou déformée lors du déplacement dudit projectile.

13. Boîte à musique selon la revendication 4, comprenant un fil (6) comme élément de rétention associé à chaque projectile.

14. Boîte à musique selon la revendication 13, chaque dit fil (6) traversant un projectile (5).

15. Boîte à musique selon la revendication 14, chaque dit fil (6) traversant en outre une lame vibrante (3) ou une lame amortissante au-dessus d'une lame vibrante (3).

16. Boîte à musique selon l'une des revendications 1 à 15, comprenant une lame intermédiaire (33) au-dessus de chaque lame vibrante, chaque lame intermédiaire étant mise en vibration par la lame vibrante correspondante (3) et transmettant cette vibration au projectile correspondant.

17. Boîte à musique selon l'une des revendications 1 à 16, lesdits projectiles étant constitués par des billes en matériau synthétique.

18. Boîte à musique selon l'une des revendications 1 à 16, lesdits projectiles étant constitués par des pierres précieuses, semi-précieuses ou céramiques.

## Patentansprüche

1. Spieldose, welche aufweist:
einen Kamm (30) mit einer Vielzahl von vibrierenden Lamellen (3) mit unterschiedlichen Längen, um hörbare Töne unterschiedlicher Frequenzen zu erzeugen, wenn die vibrierenden Lamellen in Vibration versetzt werden;
eine Platteoder einen Zylinder (2), die/der mit Spitzen (20) versehen ist, um die verschiedenen vibrierenden Lamellen (3) abwechselnd in Vibration zu versetzen, wenn die Platteoder der Zylinder in Rotation versetzt wird;
eine Vorrichtung zur visuellen Animation (4, 5), die von den vibrierenden Lamellen (3) betätigt wird;
**dadurch gekennzeichnet, dass** die Vorrichtung zur visuellen Animation eine Vielzahl von Wurfelementen (5) aufweist, die dafür ausgelegtsind, von den vibrierenden Lamellen (3) so betätigt zu werden, dass sie durch die Verlagerung der Lamellen hochgeschleudertwerden.

2. Spieldose nach Anspruch 1, wobei jeder vibrierenden Lamelle (3) ein Wurfelement (5)zugeordnet ist.

3. Spieldosenach einem der Ansprüche 1 bis 2, welche so gestaltet ist, dass die vibrierenden Lamellen die Wurfelemente (5) nach oben schleudern und die Wurfelemente (5) unter der Wirkung der Schwerkraft wieder herabfallen können.

4. Spieldose nach einem der Ansprüche 1 bis 3, wobeijedem Wurfelement (5)ein Halteelement (6, 7, 9, 11) zugeordnet ist, um sicherzustellen, dass das Wurfelement auf eine Lamelle zurückfällt.

5. Spieldosenach Anspruch 4, welche ein Rohr (11)als Halteelement, dasjedem Wurfelement (5)zugeordnet ist, umfasst, um sicherzustellen, dass das Wurfelement auf die vibrierende Lamelle (3) zurückfällt, welche es hochgeschleudert hat.

6. Spieldose nach Anspruch 5, welche eine Anzahl von Rohren (11) aufweist, die gleich der Anzahlvibrierender Lamellen (3) ist.

7. Spieldosenach einem der Ansprüche 5 bis 6, wobei die Rohre (11) wenigstens teilweise durchsichtig sind.

8. Spieldose nach einem der Ansprüche 5 bis 7, wobei die Rohre (11)nach oben hin aufgeweitetsind.

9. Spieldose nach einem der Ansprüche 5 bis 8, wobei die Rohre (11)gegeneinander versetzt angeordnetsind.

10. Spieldose nach einem der Ansprüche 5 bis 9, welche eine Vielzahl der Rohre (11) aufweist, die ein einziges Element aus spritzgegossenem Kunststoff bilden.

11. Spieldose nach einem der Ansprüche 5 bis 10, wobei jedes Rohr (11) nach oben gerichtet ist und eine Halteeinrichtung aufweist, um zu verhindern, dass das Wurfelement (5) das Rohr über dessen unteres Ende verlässt.

12. Spieldosenach Anspruch 4, welche eine Stange (7, 9) als Halteelement, das jedem Wurfelementzugeordnet ist, umfasst, wobei diese Stange bei der Verlagerung des Wurfelements in Rotation versetzt und/oder verformt wird.

13. Spieldose nach Anspruch 4, welcheeinen Draht (6) als Halteelement, das jedem Wurfelement zugeordnet ist, umfasst.

14. Spieldose nach Anspruch 13, wobei jeder Draht (6) ein Wurfelement (5) durchquert.

15. Spieldose nach Anspruch 14, wobei jeder Draht (6)außerdem eine vibrierende Lamelle (3) oder eine stoßdämpfende Lamelle oberhalb einer vibrierenden Lamelle (3)durchquert.

16. Spieldose nach einem der Ansprüche 1 bis 15, welche oberhalb jeder vibrierenden Lamelle eine Zwischenlamelle (33) umfasst, wobei jede Zwischenlamelle von der entsprechenden vibrierenden Lamelle (3) in Vibration versetzt wird und diese Vibration auf das entsprechende Wurfelement überträgt.

17. Spieldose nach einem der Ansprüche 1 bis 16, wobei die Wurfelemente aus Kugeln aus Kunststoff bestehen.

18. Spieldose nach einem der Ansprüche 1 bis 16, wobei die Wurfelemente aus Edelsteinen, Halbedelsteinen oder Keramiksteinen bestehen.

## Claims

1. A music box including:
a comb (30) with a plurality of vibrating blades (3) with different lengths so as to produce audible sounds with different frequencies when the vibrating blades are vibrated;
a plate or a cylinder (2) provided with tips (20) so as to alternately vibrate the different vibrating blades (3) when the plate or cylinder is rotated;
a visual animation device (4, 5) actuated by said vibrating blades (3);
**characterized in that** said visual animation device includes a plurality of projectiles (5) arranged to be actuated by said vibrating blades (3) so as to be projected by the displacement of the blades.

2. The music box according to claim 1, a projectile (5) being associated with each vibrating blade (3).

3. The music box according to any of claims 1 to 2, arranged in such a manner that said vibrating blades project said projectiles (5) upwards, and to allow said projectiles (5) to fall back under the effect of gravity.

4. The music box according to any of claims 1 to 3, a retaining element (6, 7, 9, 11) being associated with each projectile (5) so as to ensure that said projectile falls back on a blade.

5. The music box according to claim 4, comprising a tube (11) as a retaining element associated with each projectile (5) to ensure that said projectile falls back on the vibrating blade (3) which has projected it.

6. The music box according to claim 5, including a number of tubes (11) equal to the number of vibrating blades (3).

7. The music box according to any of claims 5 to 6, said tubes (11) being at least partially transparent.

8. The music box according to any of claims 5 to 7, said tubes (11) flaring upwardly.

9. The music box according to any of claims 5 to 8, said tubes (11) being disposed in an alternate arrangement.

10. The music box according to any of claims 5 to 9, including a plurality of said tubes (11) forming a single injection-molded plastic element.

11. The music box according to any of claims 5 to 10, each tube (11) being orientated upwards and including a retainer to prevent the projectile (5) from getting out by the bottom of the tube.

12. The music box according to claim 4, comprising a rod (7, 9) as a retaining element associated with each projectile, said rod being rotated and/or deformed upon displacement of said projectile.

13. The music box according to claim 4, comprising a wire (6) as a retaining element associated with each projectile.

14. The music box according to claim 13, each said wire (6) passing through a projectile (5).

15. The music box according to claim 14, each said wire (6) further passing through a vibrating blade (3) or a damping blade above a vibrating blade (3).

16. The music box according to any of claims 1 to 15, comprising an intermediate blade (33) above each vibrating blade, each intermediate blade being vibrated by the corresponding vibrating blade (3) and transmitting this vibration to the corresponding projectile.

17. The music box according to any of claims 1 to 16, said projectiles being constituted by beads made of a synthetic material.

18. The music box according to any of claims 1 to 16, said projectiles being constituted by precious, semi-precious or ceramic stones.
